# EUROPÄISCHE PATENTSCHRIFT

(11) **EP 2 735 810 B1**
(45) Veröffentlichungstag und Bekanntmachung des Hinweises auf die Patenterteilung: **11.04.2018**
(21) Anmeldenummer: 13193201.4
(22) Anmeldetag: 15.11.2013
(51) Int. Cl.: F24F 13/065, F24F 13/072, F24F 13/06

(54) **Luftauslass**
air outlet
sortie d'air

(30) Priorität: 27.11.2012 DE 202012104598 U
(43) Veröffentlichungstag der Anmeldung: 28.05.2014
(73) Patentinhaber: Schako Klima Luft Ferdinand Schad KG, 78600 Kolbingen (DE)
(72) Erfinder: Müller, Rainer, Dr., 78600 Kobingen (DE)
(74) Vertreter: Patentanwälte und Rechtsanwalt Weiß, Arat & Partner mbB

(56) Entgegenhaltungen:
- DE-A1- 2 413 628
- DE-A1- 3 838 419
- DE-U1- 9 420 413

## Beschreibung

Die vorliegende Erfindung betrifft einen Luftauslass mit zumindest zwei Seitenstreifen, die eine Auslassöffnung ausbilden.

### Stand der Technik

Luftauslässe sind in vielfältiger Form und Ausführung bekannt und auf dem Markt. In diesem Zusammenhang wird auf die DE 38 38 419 A1 hingewiesen, die einen Luftauslass mit den Merkmalen des Oberbegriffs von Anspruch 1 offenbart. Die DE 38 38 419 A1 zeigt einen Düsenauslaß zum Einbringen von Warm- und/oder Kaltluft in einen Raum, wobei die Düsenachsen zu einer Mittelachse hin geneigt ausgeführt sind. Weiter wird auf die DE 24 13 628 A1 hingewiesen, welche eine Düse für Lüftungsanlagen in Kraftfahrzeugen offenbart. Ausserdem wird auf die DE 9420413 U1 hingewiesen, welche eine Düseneinrichtung zur Belüftung von Räumen aufweist.

Im vorliegenden Fall handelt es sich vor allem um einen Schlitzauslass, wie er beispielsweise in der DE 43 36 805 gezeigt ist. Dort ist vorgesehen, dass in entsprechenden Seitenstreifen, die an einem Auslasskasten festliegen, auswechselbare Leitprofile festgelegt werden, so dass dadurch die Richtung der ausströmenden Luft bestimmt und verändert werden kann. Etwas Ähnliches zeigt auch die DE 44 29 144 A1.

### Aufgabe

Aufgabe der vorliegenden Erfindung ist es, einen Luftauslass der o.g. Art so zu verbessern, dass die Luft gezielt an bestimmte Stellen im Raum eingebracht werden kann.

### Lösung der Aufgabe

Zur Lösung der genannten Aufgabe wird ein Luftauslass mit den Merkmalen des Anspruchs 1 vorgeschlagen. Bevorzugte Ausführungsformen sind in den Unteransprüchen definiert.

In der Auslassöffnung des erfindungsgemäßen Luftauslasses ist eine Düse angeordnet.

Durch diese Düse wird die Luft konzentriert und tief in einen Raum an vorbestimmte Stellen eingebracht. Zu diesem Zwecke ist daran gedacht, die Düse selbst beweglich auszugestalten, sie kann aber auch bereits von vorne herein in einer bestimmten Richtung festgelegt werden. Vor allem ist aber auch daran gedacht, eine Mehrzahl von Düsen in einer Tragschale vorzusehen. Diese Tragschale dient dann dazu, die Düsen auf einfache Art und Weise mit den Seitenstreifen zu verbinden, indem die Tragschale die Seitenstreifen mit zwei Seitenwänden übergreift, die dann wiederum in von den Seitenstreifen abragenden Klemmstreifen eingreifen. Werden dann noch zwischen den Seitenstreifen entsprechende Abstandshalter vorgesehen, so ergibt dies eine kompakte Einheit, die zusammen den Luftauslass ausbildet.

In einem bevorzugten Ausführungsbeispiel sind an den freien Enden der Seitenstreifen noch Abdeckstreifen vorgesehen, welche der Abdeckung von Öffnungen dienen, in welche die erfindungsgemässen Luftauslässe eingesetzt werden. Dies können entsprechende Decken- oder Wandöffnungen sein. Selbstverständlich wäre der Luftauslass auch als Bodenauslass anwendbar.

Um diese Abdeckstreifen unterschiedlichen Öffnungsbreiten anzupassen, können die Abdeckstreifen eine unterschiedliche Breite aufweisen. Um auch hier die Montage zu erleichtern, können Knickrinnen in den Seitenstreifen in unterschiedlichen Abständen vorgesehen werden, von denen aus die entsprechenden Abdeckstreifen abgeknickt werden. Vor allem, aber nicht ausschliesslich in letzt genanntem Fall, sollten die Seitenstreifen aus Kunststoff hergestellt werden.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
**Figur 1** einen schematisch dargestellten Querschnitt durch einen erfindungsgemässen Luftauslass;
**Figur 2** **u. 3** schematisch dargestellte Querschnitte durch zwei weitere Ausführungsbeispiele von erfindungsgemässen Luftauslässen.

Ein Luftauslass gemäss Figur 1 weist zwei Seitenstreifen 1.1 und 1.2 auf, die erfindungsgemäss identisch ausgebildet sind. Beide Seitenstreifen 1.1 und 1.2 werden durch Abstandshalter 2 auf Distanz gehalten. Sie bilden zwischen sich eine Luftauslassöffnung 8 aus.

Beide Seitenstreifen 1.1 und 1.2 werden von einer Tragschale 3 übergriffen, die mit Seitenwänden 4.1 und 4.2 in Klemmstreifen 5.1 und 5.2 eingreift, welche von den Seitenstreifen 1.1 und 1.2 nach aussen abragen.

In einen Boden 11 der Tragschale 3 ist eine Düse 6 eingesetzt, deren Düsenmund 7 in der Auslassöffnung 8 ausmündet.

Das Ausführungsbeispiel eines erfindungsgemässen Luftauslasses gemäss Figur 2 unterscheidet sich von demjenigen nach Figur 1 durch die Anordnung von zusätzlichen Abdeckstreifen 9.1 und 9.2 an freien Enden der Seitenstreifen 1.1 bzw. 1.2. Diese Abdeckstreifen dienen im Wesentlichen dazu, um beispielsweise eine Öffnung in einer Raumdecke, in welche der erfindungsgemässe Luftauslass eingesetzt ist, abzudecken.

Bei dem Ausführungsbeispiel eines erfindungsgemässen Luftauslasses gemäss Figur 3 sind diese Abdeckstreifen 9.3 und 9.4 verlängert ausgebildet, wobei im Rahmen der Erfindung auch liegen soll, dass in den Seitenstreifen 1.1 bzw. 1.2 entsprechende Knickrinnen 10 eingeformt sind, die es erlauben, dass die Abdeckstreifen 9.1 bis 9.4 in einer dann vorgegebenen Breite von den Seitenstreifen 1.1 bzw. 1.2 abgeknickt werden.

**Bezugszeichenliste**

| | | | | | |
|---|---|---|---|---|---|
| 1 | Seitenstreifen | 34 | | 67 | |
| 2 | Abstandshalter | 35 | | 68 | |
| 3 | Tragschale | 36 | | 69 | |
| 4 | Seitenwand | 37 | | 70 | |
| 5 | Klemmstreifen | 38 | | 71 | |
| 6 | Düse | 39 | | 72 | |
| 7 | Düsenmund | 40 | | 73 | |
| 8 | Auslassöffnung | 41 | | 74 | |
| 9 | Abdeckstreifen | 42 | | 75 | |
| 10 | Knickrinne | 43 | | 76 | |
| 11 | Boden | 44 | | 77 | |
| 12 | | 45 | | 78 | |
| 13 | | 46 | | 79 | |
| 14 | | 47 | | | |
| 15 | | 48 | | | |
| 16 | | 49 | | | |
| 17 | | 50 | | | |
| 18 | | 51 | | | |
| 19 | | 52 | | | |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Luftauslass für Decken- oder Wandöffnungen oder Bodenauslässe in einem Gebäude mit zumindest zwei identisch ausgebildeten Seitenstreifen (1.1, 1.2), die eine Auslassöffnung (8) ausbilden, wobei in der Auslassöffnung (8) zumindest eine Düse (6) angeordnet ist, wobei die zumindest eine Düse (6) in einer Tragschale (3) angeordnet ist,
**dadurch gekennzeichnet,**
**dass** die Tragschale (3) mit Seitenwänden (4.1, 4.2) in Klemmstreifen (5.1, 5.2) eingreift, die von zumindest zwei Seitenstreifen (1.1, 1.2) seitlich nach aussen abragen, und dass
zwischen den Seitenstreifen (1.1, 1.2) Abstandshalter (2) vorgesehen sind.

2. Luftauslass nach Anspruch 1, **dadurch gekennzeichnet, dass** die zumindest eine Düse (6) in einen Boden (11) der Tragschale (3) eingesetzt ist.

3. Luftauslass nach wenigstens einem der vorhergehenden Ansprüche, **dadurch gekennzeichnet, dass** von freien Enden der Seitenstreifen (1.1, 1.2) seitlich Abdeckstreifen (9.1. 9.2) abragen.

## Claims

1. Air outlet for ceiling or wall openings or floor outlets in a building, having at least two identically designed side strips (1.1, 1.2) which form an outlet opening (8), wherein at least one nozzle (6) is arranged in the outlet opening (8), wherein the at least one nozzle (6) is arranged in a supporting shell (3), **characterized in that** the supporting shell (3) engages with side walls (4.1, 4.2) in clamping strips (5.1, 5.2) which project laterally outwards from at least two side strips (1.1, 1.2), and **in that** spacers (2) are provided between the side strips (1.1, 1.2).

2. Air outlet according to claim 1, **characterized in that** the at least one nozzle (6) is inserted in a base (11) of the supporting shell (3).

3. Air outlet according to at least one of the preceding claims, **characterized in that** cover strips (9.1, 9.2) project laterally from free ends of the side strips (1.1, 1.2).

## Revendications

1. Sortie d'air pour ouvertures de plafond ou de mur ou sorties de sol dans un bâtiment, avec au moins deux bandes latérales (1.1, 1.2) réalisées identiques qui forment une ouverture de sortie (8), dans laquelle au moins une buse (6) est disposée dans l'ouverture de sortie (8), l'au moins une buse (6) étant disposée dans une structure portante (3),
**caractérisée par le fait**
**que** la structure portante (3) s'engage par des parois latérales (4.1, 4.2) dans des bandes de serrage (5.1, 5.2) qui font saillie à partir d'au moins deux bandes latérales (1.1, 1.2) latéralement vers l'extérieur. et
**qu'**entre les bandes latérales (1.1, 1.2) sont prévues des entretoises (2).

2. Sortie d'air selon la revendication 1, **caractérisée par le fait que** l'au moins une buse (6) est placée dans un fond (11) de la structure portante (3).

3. Sortie d'air selon au moins l'une des revendications précédentes, **caractérisée par le fait que** des bandes de recouvrement latérales (9.1, 9.2) font saillie latéralement à partir des extrémités libres des bandes latérales (1.1, 1.2).
